# EUROPÄISCHE PATENTSCHRIFT

(11) **EP 0 754 925 B1**
(45) Veröffentlichungstag und Bekanntmachung des Hinweises auf die Patenterteilung: **15.11.2000**
(21) Anmeldenummer: 96109843.1
(22) Anmeldetag: 19.06.1996
(51) Int. Cl.: F28F 9/00, B60K 11/04, F01P 11/10

(54) **Wärmeübertrager**
Heat exchanger
Echangeur de chaleur

(30) Priorität: 19.07.1995 DE 19526286
(43) Veröffentlichungstag der Anmeldung: 22.01.1997
(73) Patentinhaber: Behr GmbH & Co., D-70469 Stuttgart (DE)
(72) Erfinder: Baader, Alexander, Dipl.-Ing., 70197 Stuttgart (DE); Weyrich, Markus, Dipl.-Ing., 71263 Weil der Stadt (DE)
(74) Vertreter: Wilhelm & Dauster Patentanwälte European Patent Attorneys

(56) Entgegenhaltungen:
- DE-A- 2 233 737

## Beschreibung

Die Erfindung betrifft einen Wärmeübertrager, insbesondere einen Kühler für eine Verbrennungskraftmaschine eines Kraftfahrzeuges, der aus einem aus einer Vielzahl von parallel zueinander in zwei jeweils von einem Kühlmittelkasten überdeckten Rohrböden gehaltenen Rohren und aus quer zu diesen Rohren verlaufenden, im Abstand zueinander angeordneten Lamellen aufgebauten Rippenrohrblock besteht, der an seinen senkrecht zu den Rohrböden verlaufenden Seiten mit mindestens einer Befestigungsleiste versehen ist, die aus zwei L-förmigen Leistenteilen besteht, die einrastend zu einem U-Profil miteinander verbindbar und an den etwa um 90° abgewinkelten Enden der Lamellen mit kammartigen Vorsprüngen angeklemmt sind.

Wärmeübertrager dieser Art sind aus der EP 0 401 590 B1 bekannt. Dort sind dem Rippenrohrblock auf diese Weise Seitenteile zugeordnet, die an den Lamellen gehalten sind, die mit Befestigungsschenkeln und mit Durchbrüchen zur Befestigung des Kühlers ausgerüstet sind. Die Seitenteile bilden dabei U-Profile, deren Schenkel nach außen gerichtet sind.

Bekannt sind auch Wärmeübertrager (EP 0 219 021 B1), die mit einer Lüfterhaube versehen sind, die frontal vor dem Rippenrohrblock sitzt. Diese Lüfterhaube wird mit dem oberen und dem unteren Wasserkasten mit Hilfe von Rasthaken verbunden. Bei dieser Bauart sind die beiden Wasserkästen über Seitenteile zu einem Rahmen verbunden.

Die Anordnung einer Lüfterhaube vor dem Rippenrohrblock macht es erforderlich, diese Lüfterhaube, auch wenn sie in ebenfalls bekannter Weise über Schraubbolzen mit den Wasserkästen verbunden wird, an die Abmessungen der Wasserkästen und des Rippenrohrblockes anzupassen. Dies erfordert es, daß für Wärmeübertrager unterschiedlicher Leistung und daher auch mit unterschiedlich bemessenen Rippenrohrblöcken, verschiedene Typen von Lüfterhauben zur Verfügung stehen müssen, deren Herstellung unterschiedliche Werkzeuge und damit einen relativ hohen Aufwand erforderlich macht.

Aus der DE-A 22 33 737 ist es auch bekannt, eine Lüfterhaube mit Lüfter und Motorantrieb in ähnlicher Weise an einem Rippenrohrblock zu befestigen, wie das vorher für die Befestigung von Seitenteilen am Rippenrohrblock anhand der EP 0 401 590 B1 beschrieben worden ist. In der DE-A 22 33 737 werden zur Befestigung der Lüfterhaube zumindest auf einer Seite miteinander verschraubbare Rahmenteile vorgesehen, die jeweils mit nach innen gerichteten Vorsprüngen zum Eingreifen in entsprechende Einschnitte der Rippen eingreifen und so einen Formschluß bewirken. Die Befestigung der Lüfterzarge erfolgt über die gesamte Breite des Rippenrohrblockes, um auf diese Weise eine möglichst gleichmäßige Verteilung der im Betrieb auftretenden Reaktionskräfte auf alle Rippen zu erreichen.

Der Erfindung liegt die Aufgabe zugrunde, Wärmeübertrager mit dem Rippenrohrblock zugeordneten Lüfterhauben so auszubilden, daß die Anpassung der Lüfterhaube an unterschiedliche Abmessungen des Rippenrohrblockes nicht erforderlich ist.

Zur Lösung dieser Aufgabe wird bei einem Wärmeübertrager der eingangs genannten Art vorgesehen, daß die Befestigungsleiste Teil einer Lüfterhaube ist, den Rippenrohrblock mit nach innen gerichteten Schenkeln einfaßt, an dessen Lamellen zur Befestigung der Lüfterhaube gehalten ist, und daß die Lüfterhaube nur auf einer Seite am Rippenrohrblock, auf der anderen Seite dagegen an einem der Kühlmittelkästen befestigt ist. Diese Ausgestaltung eröffnet die Möglichkeit, die Lüfterhaube nur einem Teil der Fläche des Rippenrohrblockes zuzuordnen, weil sich in vielen Einsatzfällen herausgestellt hat, daß die durch einen Lüfter zwangsweise und unabhängig vom Fahrtwind bewirkte Durchströmung des für die Verbrennungskraftmaschine vorgesehenen Kühlers nicht unbedingt über die gesamte Fläche des Rippenrohrblockes erfolgen muß. Diese Ausgestaltung erlaubt es beispielsweise für Querstromkühler, deren Leistungsvergrößerung durch größere Breite und damit durch eine längere Rohranordnung erreicht wird, nur einen Lüfterhaubentyp vorzusehen, der nur eine bestimmte Rohrlänge überdeckt und dann je nach Breite des Kühlers einen mehr oder minder großen Teil des Rippenrohrblockes freiläßt. Durch diese Ausgestaltung kann aber mit einem einzigen Lüfterhaubentyp eine Serie von Kühlern unterschiedlicher Leistung bestückt werden, was zu einer wesentlichen Herstellungsvereinfachung beiträgt. In weiterer Ausgestaltung der Erfindung können die Befestigungsstellen für die Befestigung am Kühlmittelkasten an seitlich die Lüfterhaube überragende Laschen angebracht sein, die in vorteilhafter Weise mit Versteifungsrippen versehen sein können, die in Richtung der Achsen der Rohre des Rippenrohrblocks bis zu einer die Lüfterschaufeln einfassenden Zarge reichen. Durch diese Maßnahme wird eine sehr stabile Befestigung der Lüfterhaube über die Zuordnung zu einem Wasserkasten erreicht. Die Befestigung an den Lamellen ergänzt diese einseitige Befestigung.

Es ist schließlich in einfacher Weise und um eine möglichst große Materialersparnis für die Herstellung der Lüfterhaube zu erreichen auch möglich, die Zarge an der von den Befestigungsstellen am Kühlmittelkasten abgewandten Seite von einer äußeren Haubenbegrenzungskante tangieren zu lassen, von der aus die beiden den Rippenrohrblock umfassenden Befestigungsleisten in Richtung zum Kühlmittelkasten verlaufen. Diese Befestigungsleisten können dabei eine Länge aufweisen, die kleiner ist als der Radius der Lüfterzarge. Diese Ausführungsform ist mit einem Minimum an Materialaufwand herstellbar.

Die Erfindung ist anhand von Ausführungsbeispielen in der Zeichnung dargestellt und wird im Folgenden erläutert. Es zeigen:
- Fig. 1: eine schematische Frontansicht eines als Querstromkühler ausgebildeten Wärmeübertragers mit einer erfindungsgemäß befestigten Lüfterhaube,
- Fig. 2: die Draufsicht auf den Wärmeübertrager der Fig. 1,
- Fig. 3: die schematische Schnittdarstellung längs der Schnittlinie III-III in Fig. 1,
- Fig. 4: die vergrößerte Darstellung der Einzelheit IV in Fig. 3, welche die Art der Verrastung der Teile der Befestigungsleiste zeigt,
- Fig. 5: eine Darstellung ähnlich Fig. 4, jedoch bei einer anderen Art der Zusammenfügung der Befestigungsleiste, die nicht von den Ansprüchen umfaßt wird,
- Fig. 6: eine weitere Ausführungsform der Befestigungsleiste, und
- Fig. 7: schließlich eine weitere Variante der Ausführungsform nach Fig. 6.

In den Fig. 1 bis 3 ist ein Wärmeübertrager (1) gezeigt, der als Querstromkühler ausgelegt ist und zur Kühlung der Kühlflüssigkeit einer nicht gezeigten Verbrennungskraftmaschine eines Kraftfahrzeuges dient. Der Wärmeübertrager (1) besteht aus einem Rippenrohrblock (2), der in nicht näher gezeigter Weise aus mehreren, in Richtung der Achsen (3) verlaufenden, aber nicht gezeigten Rohren und aus senkrecht zu diesen verlaufenden Lamellen (4) besteht, die parallel jeweils zu Rohrböden (5 und 6) verlaufen, in denen die Enden der in Richtung der Achsen (3) verlaufenden Rohre abgedichtet gehalten sind. Die Rohrböden (5 und 6) werden jeweils von einem Kühlmittelkasten (7 bzw. 8) überdeckt, der jeweils in bekannter Weise dicht mit den Rohrböden (5 bzw. 6) verbunden ist. Kühlflüssigkeit kann daher über eine Zuführöffnung (10) dem Kühlmittelkasten (8) zugeführt werden, durchströmt dann die in Richtung der Achsen (3) verlaufenden Rohre und verläßt den Kühlmittelkasten (7) durch den Stutzen (9). Die beiden Kühlmittelkästen (7 und 8) sind jeweils mit einer angesetzten Lasche (11) versehen, über die eine Befestigung des Querstromkühlers (1) im Fahrzeug erfolgt. Die Kühlmittelkästen (7 und 8) können aus Kunststoff bestehen.

Dem Rippenrohrblock (2) ist in der Strömungsrichtung (12) der für die Kühlung des Kühlmittels verwendeten Luft eine Lüfterhaube (13) nachgeschaltet, die aus einer in einer Abdeckung angeordneten Zarge (14) und aus einer innerhalb dieser Zarge über Speichen gehaltenen Nabe (16) besteht, in der ein Antriebsmotor (17) für einen Lüfter gelagert ist, dessen Schaufeln (18) innerhalb der Zarge (14) umlaufen.

Die Lüfterhaube (13) ist an ihrem dem Kühlmittelkasten (7) zugewandten Ende mit zwei den Kühlmittelkasten auf der Abströmseite übergreifenden Laschen (19) versehen, die an seitlichen Vorsprüngen (20) des Kühlmittelkastens (7) anliegen und über Schrauben mit diesen verbunden sind. Von den Laschen (19) aus gehen Versteifungsrippen (21) bis zu einer die Lüfterzarge (14) umgebenden Zarge (22). Auf der von den Laschen (19) abgewandten Seite geht die Abdeckung der Lüfterhaube (13) in eine parallel zu den Lamellen (4) verlaufende Außenkante (23) über und von dieser Außenkante (23) aus erstrecken sich zwei Befestigungsleistenstücke (24) zum Inneren der Lüfterhaube (13) hin. Die in Richtung der Achsen (3) der Rohre gesehene Länge der Befestigungsleisten (24) ist dabei kleiner als der Radius der die Lüfteranordnung umgebenen Zarge (22).

Den Fig. 3 und 4 kann entnommen werden, daß diese Befestigungsleisten (24) aus zwei Schenkelteilen (24a und 24b) bestehen, wobei der Schenkel (24a) fest mit der Lüfterhaube (13) verbunden ist und der Schenkel (24b) Teil eines kammartigen Leistenstückes (25) ist, das mit kammartigen Vorsprüngen (26) zwischen benachbarte Lamellen geschoben ist, deren um 90° abgebogene Enden (27) in einer Nut zwischen den kammartigen Vorsprügen (26) und einer Anlageleiste (28) aufgenommen werden und mit einer Rastlasche (29) in einer Vertiefung (30) des Außenteiles der Befestigungsleiste (24) einrastend gehalten ist.

Auch der feste Teil der Befestigungsleiste (24) besitzt im Bereich oberhalb eines Schenkelteiles (24a) kammartige Vorsprünge (26), die den kammartigen Vorsprüngen (26) des zweiten Leistenteiles (25) entsprechen. Die umgebogenen Außenkanten (27) der Lamellen (4) werden daher beidseitig von den Teilen der Befestigungsleiste (24) umgriffen und festgehalten und auf diese Weise kann die Lüfterhaube (13) am Rippenrohrblock auf der vom Kühlmittelkasten (7) abgewandten Seite gesichert werden. Die Befestigung der umgebogenen Enden (27) der einzelnen Lamellen (4) erfolgt dabei in der gleichen Weise, wie das, allerdings für die Anordnung eines Seitenteiles mit nach außen, also vom Rippenrohrblock weg gerichteten Schenkeln aus der EP 0 401 590 B1 bekannt ist.

Wie der Fig. 1 ohne weiteres entnommen werden kann, reicht die Lüfterhaube (13) nicht über die gesamte Stirnfläche des Rippenrohrblockes (2). Der rechts von der Kante (23) gelegene Teil des Rippenrohrblockes bleibt von der Lüfterhaube (13) unbedeckt. Diese Bauweise weist daher den Vorteil auf, daß die Lüfterhaube (13) auch auf einen Querkühler passen würde, der sehr viel breiter als der dargestellte Kühler (1) ist und dessen nicht von der Lüfterhaube (13) überdeckter Bereich sich daher noch weiter nach rechts erstrecken würde. Durch die neue Bauweise kann daher der gleiche Lüfterhaubentyp mit verschiedenen Kühlern kombiniert werden, ohne daß jeweils eine Anpassung an die Kühlerabmessungen notwendig wäre.

Es ist selbstverständlich auch denkbar, entgegen der Lehre der Patentansprüche, die Lüfterhaube ausschließlich durch Befestigungsleisten, wie die Befestigungsleiste (24), am Rippenrohrblock zu befestigen und auf eine Befestigung am Kühlmittelkasten zu verzichten. Man müßte dann der Lüfterhaube (13) auf der in Fig. 1 links gelegenen Seite noch ein weiteres Paar von Befestigungsleisten (24) zuordnen. Natürlich ist es auch nicht unbedingt notwendig, die Lüfterhaube (13) mit einer Außenkante (23) enden zu lassen, welche die Zarge (22) tangiert. Auch hier wäre es möglich, die Außenkante (23) mehr nach rechts zu verlegen, so daß die Lüfterzarge (14) etwa in der Mitte der Breite der Lüfterhaube liegt. Entscheidend ist, daß ein und derselbe Lüfterhaubentyp durch die Art der Befestigung am Rippenrohrblock für verschiedene Breiten von Kühlern verwendbar ist, so daß nicht jedem Kühlertyp eine andere Lüfterhaube zugeordnet werden muß.

Es wäre schließlich auch noch denkbar, die Lüfterhaube (13) in dem außerhalb der Zarge (22) liegenden Bereich parallel zum Verlauf der Rohrachsen (3) zu teilen und aus teleskopartig zueinander verschiebbaren, aber miteinander verrastbaren Teilen aufzubauen, so daß auch eine Anpassung der Lüfterhaubenbefestigung an die Höhe eines Kühlers möglich ist, wenn dies gewünscht wird. In allen Fällen ist Voraussetzung, daß die Befestigung zumindest teilweise in der geschilderten Weise an den Lamellen (4) des Rippenrohrblockes (2) erfolgt.

Die Fig. 5 bis 7 zeigen andere Möglichkeiten des Zusammenbaus der beiden Teile der Leiste (24) zum Zweck des Verklemmens der umgebogenen Enden (27) der Lamellen (4). So zeigt Fig. 5 beispielsweise die Möglichkeit, den kammartigen Leistenteil (25') mit einer Einschiebelasche mit Öffnungen (31) zu versehen und diese Einschiebelasche dann mit Hilfe einer Niet (32) fest mit einem nach außen ragenden Schenkelteil (37) der Befestigungsleiste (24') zu verbinden. Die mit den Öffnungen (31) versehene Lasche des Leistenteiles (25') wird dabei in eine Nut zwischen den Teilen (24' und 37) eingeschoben, um die abgewinkelten Enden (27) zu verklemmen.

Die Fig. 6 zeigt eine Abwandlung insofern, als hier der Schenkel (37) der Ausführungsform der Fig. 5 als kurzes Schenkelstück (38) verblieben ist, dessen Außenkante (36) als Anschlag für die nunmehr unmittelbar auf die Außenseite der abgewinkelten Ränder (27) aufschiebbare kammartige Teilleiste (25'') dient. Diese Leiste (25'') ist mit einem einschiebbaren Schenkelteil versehen, der einen Spalt aufweist, in den von außen eine Klemmleiste (34) einschiebbar ist, wenn die Endposition gemäß der Darstellung in Fig. 6 erreicht ist. Ein in die Öffnung (35) eingerasteter Vorsprung (39) der Leiste (25'') wird dann in dieser Rastlage gesichert.

Fig. 7 zeigt eine sehr ähnlich zu der Ausführungsform der Fig. 6 aufgebaute Variante, bei der jedoch die einzelnen Einrastöffnungen bzw. Nuten (35) durch eine Feinrasterung (33) ersetzt sind, mit der es möglich wird, die Einschiebeposition der Teilleiste (25''') sehr fein anpassen zu können, ehe die Sicherungsleiste (34) eingeschoben wird.

## Patentansprüche

1. Wärmeübertrager, insbesondere Kühler für eine Verbrennungskraftmaschine eines Kraftfahrzeuges, der aus einem aus einer Vielzahl von parallel zueinander in zwei jeweils von einem Kühlmittelkasten (7 bzw. 8) überdeckten Rohrböden (5 bzw. 6) gehaltenen Rohren und aus quer zu diesen Rohren verlaufenden, im Abstand zueinander angeordneten Lamellen (4) aufgebauten Rippenrohrblock (2) besteht, der an seinen senkrecht zu den Rohrböden (5 bzw. 6) verlaufenden Seiten mit mindestens einer Befestigungsleiste (24) versehen ist, die aus zwei L-förmigen Leistenteilen (24, 25) besteht, die rastend zu einem U-Profil miteinander verbindbar und an den etwa um 90° abgewinkelten Enden (27) der Lamellen (4) mit kammartigen Vorsprüngen (26) angeklemmt sind,
**dadurch gekennzeichnet,**
daß die Befestigungsleiste (24) Teil einer Lüfterhaube (13) ist, den Rippenrohrblock (2) mit nach innen gerichteten Schenkeln (24a, 24b) einfaßt und an dessen Lamellen (4) zur Befestigung der Lüfterhaube (13) gehalten ist, und daß die Lüfterhaube (3) nur auf einer Seite am Rippenrohrblock (2) und auf der anderen Seite an einem der Kühlmittelkästen (7) befestigt ist.

2. Wärmeübertrager nach Anspruch 1, dadurch gekennzeichnet, daß die Befestigungsstellen für die Befestigung am Kühlmittelkasten (7) an seitlich die Lüfterhaube (13) überragenden Laschen (19) angebracht sind.

3. Wärmeübertrager nach Anspruch 2, dadurch gekennzeichnet, daß die Laschen (19) mit Versteifungsrippen (21) versehen sind, die in Richtung der Achsen (3) der Rohre des Rippenrohrblockes (2) bis zu einer die Lüfterschaufeln (18) einfassenden Zarge (22) reichen.

4. Wärmeübertrager nach Anspruch 3, dadurch gekennzeichnet, daß die Zarge (22) an der von den Befestigungsstellen am Kühlmittelkasten (7) abgewandten Seite von einer äußeren Haubenbegrenzungskante (23) tangiert wird, von der aus die beiden den Rippenrohrblock (2) umfassenden Befestigungsleisten (24) in Richtung zum Kühlmittelkasten (7) verlaufen.

5. Wärmeübertrager nach Anspruch 4, dadurch gekennzeichnet, daß die Befestigungsleisten (24) eine Länge aufweisen, die kleiner ist als der Radius der Zarge (22).

6. Wärmeübertrager nach Anspruch 1, dadurch gekennzeichnet, daß die Lüfterhaube parallel zu den Achsen (3) der Rohre des Rippenrohrblockes (2) geteilt und aus teleskopartig gegeneinander verschiebbaren Teilstücken besteht.

## Claims

1. Heat exchanger, especially radiator for an internal combustion engine of a motor vehicle, comprising a finned-tube block (2) built up from a plurality of tubes held in parallel arrangement one relative to the other in two tube plates (5 and 6, respectively), each covered by a coolant box (7 and 8, respectively), and fins (4) arranged at a spacing one relative to the other, which finned-tube block is provided, on its sides extending perpendicularly to the tube plates (5, 6), with at least one mounting strip (24) consisting of two L-shaped strip parts (24, 25) that can be connected in snap-in fashion to form a U-shaped section and that are clamped by comb-like projections (26) onto the ends (27) of the fins (4) which are bent off by approximately 90°,
**characterized in that**
the mounting strip (24) is part of a fan shroud (13), embraces the finned-tube block (2) by inwardly directed legs (24a, 24b) and is held on the block (4) for the purpose of fixing the fan shroud (13), and that the fan shroud (13) is mounted on the finned-tube block (2) only on one side, while on the other side it is fixed to one of the coolant boxes (7).

2. The heat exchanger as defined in Claim 1, characterised in that the points of fixation for the connection with the coolant box (7) are arranged on brackets (19) projecting laterally beyond the fan shroud (13).

3. The heat exchanger as defined in Claim 2, characterised in that the brackets (19) are provided with stiffening ribs (21) which extend, in the direction of the axes (3) of the tubes of the finned-tube block (2), to an edge (22) bordering the fan blades (18).

4. The heat exchanger as defined in Claim 3, characterised in that on the side facing away from the points of fixation on the coolant box (7), the edge (22) is contacted, in tangent fashion, by an outer shroud bordering edge (23), from which the two mounting strips (24) embracing the finned-tube block (2) extend toward the coolant box (7).

5. The heat exchanger as defined in Claim 4, characterised in that the mounting strips (24) have a length smaller than the radius of the edge (22).

6. The heat exchanger as defined in Claim 1, characterised in that the fan shroud is divided, in a direction parallel to the axes (3) of the tubes of the finned-tube block (2) and consists of parts that can be displaced one relative to the other in telescoping fashion.

## Revendications

1. Echangeur de chaleur, notamment radiateur pour un moteur à combustion interne d'un véhicule automobile, qui est constitué par un bloc (2) de tubes à ailettes, qui est constitué par une multiplicité de tubes, qui sont retenus parallèles entre eux dans des plaques porte-tubes (5 ou 6) recouvertes chacune par une boîte (7 ou 8) contenant un fluide de refroidissement et par des lamelles (4) qui s'étendent transversalement par rapport à ces tubes et sont disposées à distance les unes des autres, ce bloc de tubes à ailettes étant pourvu, au niveau de ses côtés qui s'étendent perpendiculairement aux plaques porte-tubes (5 et 6), d'au moins une barrette de fixation (24), qui est constituée par deux éléments en forme de L (24 ou 25) qui peuvent être reliés entre eux par encliquetage pour former un profilé en U et sont bloqués sur les extrémités (27), coudées à environ 90°, des lamelles (4) avec des parties saillantes en forme de peigne (26),
caractérisé en ce
que la barrette de fixation (24) fait partie d'un capot de ventilateur (13), qui enserre le bloc (2) de tubes à ailettes, par des branches (24a, 24b) dirigées vers l'intérieur et est retenue sur les lamelles (4) du bloc pour la fixation du capot (13) du ventilateur et que le capot (3) du ventilateur est fixé uniquement d'un côté sur le bloc (2) de tubes à ailettes et, de l'autre côté, sur l'une des boîtes (7) contenant un fluide de refroidissement.

2. Echangeur de chaleur selon la revendication 1, caractérisé en ce que les points de fixation pour la fixation sur la boîte (7) contenant un fluide de refroidissement sont montés sur des pattes (19), qui font saillie latéralement par rapport au capot (13) du ventilateur.

3. Echangeur de chaleur selon la revendication 2, caractérisé en ce que les pattes (19) sont pourvues de nervures de renforcement (21), qui s'étendent, dans la direction des axes (3) des tubes du bloc (2) de tubes à ailettes, jusqu'à un châssis (22) qui enserre les pales (18) du ventilateur.

4. Echangeur de chaleur selon la revendication 3, caractérisé en ce que sur le côté situé à l'opposé des points de fixation sur la boîte (7) contenant un fluide de refroidissement un bord limite extérieur (23) du capot est tangent au châssis (22), bord limite à partir duquel les deux barrettes de fixation (24) enserrant le bloc (2) de tubes à ailettes s'étendent en direction de la boîte (7) à fluide de refroidissement.

5. Echangeur de chaleur selon la revendication 4, caractérisé en ce que les barrettes de fixation (24) possèdent une longueur qui est inférieure au rayon du châssis (22).

6. Echangeur de chaleur selon la revendication 1, caractérisé en ce que le capot du ventilateur est divisé parallèle aux axes (3) des tubes du bloc (2) de tubes à ailettes et est constitué par des éléments pouvant être déplacés les uns par rapport aux autres de façon télescopique.
